# EUROPÄISCHE PATENTSCHRIFT

(11) **EP 3 599 935 B1**
(45) Veröffentlichungstag und Bekanntmachung des Hinweises auf die Patenterteilung: **23.12.2020**
(21) Anmeldenummer: 18711934.2
(22) Anmeldetag: 16.03.2018
(51) Int. Cl.: A47B 49/00, A47B 77/10, A47B 81/00, A47B 96/02, F25D 25/02

(54) **HAUSHALTSGERÄT, INSBESONDERE KÜHL- ODER GEFRIERSCHRANK, ODER MÖBEL MIT WENIGSTENS EINER ABLAGE**
HOUSEHOLD APPLIANCE, IN PARTICULAR A REFRIGERATOR OR A FREEZER OR A FURNITURE ITEM COMPRISING AT LEAST ONE SHELF
APPAREIL MÉNAGER, EN PARTICULIER RÉFRIGÉRATEUR OU CONGÉLATEUR, OU MEUBLE COMPORTANT AU MOINS UN CASIER

(30) Priorität: 22.03.2017 DE 102017106171
(43) Veröffentlichungstag der Anmeldung: 05.02.2020
(73) Patentinhaber: Paul Hettich GmbH & Co. KG, 32278 Kirchlengern (DE)
(72) Erfinder: REHAGE, Daniel, 48149 Münster (DE); MATTHES, Andreas, 09131 Chemnitz (DE); SIEGERT, Ulrich, 09212 Limbach-Oberfrohna (DE); LEHMANN, Bernd, 09116 Chemnitz (DE); WINKLER, Mathias, 09123 Chemnitz (DE); FIEDLER, Gottfried, 09337 Hohenstein-Ernstthal (DE); ENDERLEIN, Hartmut, 09127 Chemnitz (DE)
(74) Vertreter: Dantz, Jan Henning
(86) Internationale Anmeldenummer: PCT/EP2018/056696
(87) Internationale Veröffentlichungsnummer: WO 2018/172215

(56) Entgegenhaltungen:
- DE-U1- 9 300 364
- US-A1- 2002 117 943
- US-A1- 2009 079 305

## Beschreibung

Die vorliegende Erfindung betrifft ein Haushaltsgerät, insbesondere Kühl- oder Gefrierschrank, oder Möbel mit wenigstens einem Stauraum oder einer Staufläche, indem oder auf der wenigstens eine Trägerplatte mit einem Lagerbereich und einer auf dem Lagerbereich der Trägerplatte rotatorisch und translatorisch bewegbare Ablage angeordnet ist, gemäß dem Oberbegriff des Anspruchs 1.

In Haushaltsgeräten wie beispielsweise Kühl- oder Gefriergeräten bzw in Schrankmöbels sind oftmals schwer erreichbare Flächen in einem Stauraum oder auf einer Staufläche vorhanden. Die Erreichbarkeit von insbesondere im hinteren Bereich eines Stauraums oder einer Staufläche abgelegter Gegenstände ist oft nur sehr eingeschränkt möglich. Insbesondere benutzerunfreundlich angeordnete Stauräume, beispielsweise oberhalb der Kopfhöhe einer Person oder unterhalb der Kniehöhe sind nur schwer zu erreichen.

Ein Herausdrehen oder Herausschwenken eines Drehtellers, der in dem Stauraum oder auf der Staufläche montiert ist, erscheint zur Beseitigung dieser o.g. Nachteile sinnvoll.

Bei dem aus der Stand der Technik bekannten Haushaltsgeräten oder Möbeln werden überwiegend sequenziell rotatorische und translatorische Bewegungen miteinander kombiniert, wobei diese beiden Bewegungsarten in der Regel getrennt voneinander bzw. nacheinander ablaufen. Solche Lösungen sind technsich sehr aufwändig. Die Drehbewegung ist dabei häufig nur eingeschränkt möglich, insbesondere nur um 90°, was die Zugänglichkeit der in solchen Stauräumen oder auf solchen Stauflächen abgelegten Elemente weiter erschwert. Darüber hinaus weisen zahlreiche Lösungen Schwachstellen bei der Aufnahme von Stützkräften und der Stabilität sowie große Bauhöhen auf.

DE 9300364 U1 offenbart eine Auszugvorrichtung für Schrankauszüge mit einer rotatorischen und translatorischen bewegbaren Ablage.

Aufgabe der vorliegenden Erfindung ist es, ein verbessertes Haushaltsgerät, insbesondere Kühl- oder Gefrierschrank, oder Möbel mit wenigstens einem Stauraum oder wenigstens einer Staufläche, in dem oder auf der wenigstens eine Trägerplatte mit einem Lagerbereich und einer auf dem Lagerbereich der Trägerplatte rotatorisch und translatorisch bewegbare Ablage angeordnet ist, bereitzustellen, mit dem die o.g. Nachteile beseitigt sind.

Diese Aufgabe wird durch eine Haushaltsgerät, insbesondere Kühl- oder Gefrierschrank, oder Möbel mit wenigstens einem Stauraum oder wenigstens einer Staufläche, in dem oder auf der wenigstens eine Trägerplatte mit einem Lagerbereich und einer auf dem Lagerbereich der Trägerplatte rotatorisch und translatorisch bewegbare Ablage angeordnet ist, mit den Merkmalen des Anspruchs 1 gelöst.

Das erfindungsgemäße Haushaltsgerät, insbesondere Kühl- oder Gefrierschrank, oder Möbel mit wenigstens einem Stauraum, in dem wenigstens eine Trägerplatte mit einem Lagerbereich und einer auf dem Lagerbereich der Trägerplatte rotatorisch und translatorisch bewegbare Ablage angeordnet ist, wobei die Ablage einen ebenen Lagerbereich aufweist, der planparallel zu dem Lagerbereich des Trägerelements ausgerichtet ist, wobei die Ablage relativ zur Trägerplatte in einer ersten Drehrichtung drehbar und in einer vorbestimmten Richtung verschiebbar ist, zeichnet sich dadurch aus, dass einander zugewandte Lagerflächen der Lagerbereiche jeweilige geschlossene, umlaufende Laufrillen aufweisen, in denen Wälzkörper geführt sind.

Die Laufrillen sind derart geformt, dass bei Krafteinwirkung auf die Ablage in einer in der Ebene des Lagerbereichs definierten Richtung der Ablage in einer zwangsgeführten, gleichzeitigen rotatorischen und translatorischen Bewegung von einer Grundposition über eine Zwischenposition, bei der die Ablage relativ zur Trägerplatte in einer ersten Drehrichtung gedreht und in einer vorbestimmten Richtung verschoben ist, wobei der Gegenstand relativ zur Trägerplatte nach der Bewegung in die Zwischenposition weiter in der einen von zwei möglichen entgegengesetzten Drehrichtungen verdrehbar und entgegen der vorbestimmten Richtung verschiebbar ist und bei einer Verdrehung um 180° wieder die Grundposition einnimmt. Eine vorteilshafte Zwischenposition befindet sich ungefähr bei 90°. Der Gegenstand ist relativ zur Trägerplatte um beliebige Winkel drehbar.

Vorzugsweise besteht die zwangsgeführte, gleichzeitige rotatorische und translatorische Bewegung zwischen Ablage und Trägerplatte in einem Bereich zwischen Grundposition und kurz vor Erreichen der Zwischenposition, die sich vorteilhaft bei 90° befindet, in jeder der zwei möglichen entgegengesetzten Drehrichtungen. Im Bereich der 90°-Stellung der Ablage relativ zur Trägerplatte kann auch nur eine Drehbewegung vorliegen.

Durch die mit den umlaufenden Laufrillen ausgestatteten Lagerflächen der Lagerbereiche, die eine zumindest teilweise gleichzeitige rotatorische und translatorische Bewegung ermöglichen, ist die Ablage in einfacher Weise auf der Trägerplatte bewegbar.

Der einfache Aufbau dieser Anordnung durch das Einbringen der geschlossenen umlaufenden Laufrillen in die Unterseite der Ablage und in der Oberseite der Trägerplatte reduziert die Herstellungskosten, erhöht die Robustheit der Vorrichtung und ist benutzerfreundlich zu bedienen. Somit wird die Erreichbarkeit der im hinteren Bereich des Stauraumes oder der Staufläche angeordneten Elemente verbessert.

Gemäß einer vorteilhaften Ausführungsvariante der Erfindung sind in dem einen der Lagerbereiche zwei geschlossene, umlaufende Laufrillen eingebracht und in dem anderen der Lagerbereiche genau eine geschlossene, umlaufende Laufrille eingebracht.

Dabei weist besonders bevorzugt jede der drei Laufrillen die gleiche Verlaufskontur auf, wobei eine der beiden Laufrillen zur Laufrille gespiegelt und die andere der beiden Laufrillen um 180° gedreht und um ein vorbestimmtes Maß verschoben zur einen der beiden Laufrillen ausgebildet ist.

Mit einer solchen Laufrillenkontur ist eine einfach zu bedienende gleichzeitige rotatorische und translatorische Bewegung der Ablage relativ zur Trägerplatte ermöglicht.

Die Wälzkörper sind gemäß einer bevorzugten Ausführungsvariante als Kugeln ausgebildet, was eine reibungsarme Relativbewegung der Ablagezur Trägerplatte ermöglicht.

Um die Auflagelast auf die einzelnen Wälzkörper bei Beibehaltung einer einfachen Laufrillengestaltung zu ermöglichen, sind bevorzugt vier solcher Wälzkörper in den Laufrillen geführt.

Die Wälzkörper sind gemäß einer weiteren bevorzugten Ausführungsvariante in einem Wälzkörperkäfig gehalten, bevorzugt verliergesichert. Dadurch ist die Zwangsführung der Wälzkörper bei der Bewegung in den Laufrillen nochmals verbessert.

Die Lagerbereiche der Ablage bzw. der Trägerplatte sind gemäß einer Ausführungsvariante der Erfindung einstückig mit der Trägerplatte bzw. der Ablage ausgebildet.

In einer alternativen Ausführungsvariante ist zumindest einer der Lagerbereiche als separates Element ausgebildet, das in eine entsprechend geformte Aufnahme in der Trägerplatte bzw. der Ablage einsetzbar ist oder das durch Verbindungsmittel an die Trägerplatte bzw. die Ablage ansetzbar ist.

Gemäß einer weiteren bevorzugten Ausführungsvariante ist in dem einen der Lagerbereiche eine Führung, beispielsweise ein sich in der translatorischen Bewegungsrichtung erstreckender Schlitz und an oder in dem anderen Lagerbereich ein Führungs- oder Haltelement angeordnet. Beispielsweise ist in dem anderen Lagerbereich eine Bohrung eingebracht, in dem ein Führungs- und Haltestift oder -bolzen aufgenommen ist. Auch dies trägt zur nochmaligen Verbesserung der Zwangsführung bei. Außerdem können dadurch die Ablage und die Trägerplatte in einfacher Weise axial aneinander gehalten werden.

Die geschlossenen umlaufenden Laufrillen sind gemäß einer weiteren bevorzugten Ausführungsvariante jeweils um den Mittelpunkt des Lagerbereichs der Ablage und des Lagerbereichs der Trägerplatte bis zum einem in Richtung der Translationsbewegung der Ablage vorderen Rand der Trägerplatte eingebracht.

Dies ermöglicht eine große Auflagefläche. Des Weiteren ergibt sich dadurch eine besonders günstige Lastaufnahme, was auch die Stabilität der gesamten Vorrichtung erhöht.

Zur verbesserten Positionierung der Ablage in der Grundposition weisen die geschlossenen umlaufenden Laufrillen bevorzugt mehrere Rastpunkte für die Wälzkörper in der Grundposition auf, die jeweils nach einer Drehung der Ablage von 180° erreicht wird.

Nach einer weiteren vorteilhaften Ausführungsvariante ist die Ablage relativ zur Trägerplatte in einer ersten Drehrichtung und in einer entgegengesetzten zweiten Drehrichtung drehbar, was die Bedienbarkeit der Vorrichtung nochmals vereinfacht.

Eine weitere Vereinfachung der Bedienbarkeit der Vorrichtung wird dadurch erreicht, dass die Ablage relativ zur Trägerplatte in einer ersten Drehrichtung und in einer entgegengesetzten zweiten Drehrichtung um beliebige Winkel drehbar ist.

Die Trägerplatte ist nach einer bevorzugten Ausführungsvariante liegend in dem Stauraum montiert. Denkbar ist aber auch, die Trägerplatte hängend oder senkrecht stehend zu montieren.

Nachfolgend wird ein bevorzugtes Ausführungsbeispiel der Erfindung anhand der beiliegenden Zeichnungen näher erläutert. Es zeigen:
- Fig. 1: eine Draufsicht auf eine Ausführungsvariante einer erfindungsgemäßen Vorrichtung,
- Fig. 2: eine Schnittansicht durch ein in Fig. 1 mit II bezeichnete Schnittebene,
- Fig. 3: eine Schnittansicht durch eine in Fig. 1 mit III bezeichnete Schnittebene,
- Fig. 4: eine perspektivische Explosionsdarstellung der in Fig. 1 gezeigten Vorrichtung,
- Fig. 5: eine perspektivische Explosionsdarstellung einer alternativen Ausführungsvariante, bei der die Lagerbereiche als separate Elemente ausgebildet sind,
- Fig. 6: eine perspektivische Darstellung der als separate Elemente ausgebildeten Lagerbereiche,
- Fig. 7: eine perspektivische Darstellung eines Kühl- oder Gefriergeräts mit mehreren als Ablagen ausgebildeten Gegenständen und
- Fig. 8: eine perspektivische Darstellung eines Schrankmöbels mit mehreren als Ablagen ausgebildeten Gegenständen.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Trägerplatte, der Ablage, des Lagerbereichs, der Wälzkörper, der Laufrille und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In dem in Figur 7 gezeigten Ausführungsbeispiel wird ein gebräuchlicher Glasboden in einem Stauraum 13 eines Kühlschranks 1 durch eine Trägerplatte 3 mit einem Lagerbereich 5 und einem auf dem Lagerbereich 5 der Trägerplatte 3 rotatorisch und translatorisch bewegbaren Gegenstand in Form einer Ablage 2 mit einem Lagerbereich 4 ersetzt. Der Kühlschrank 1 besteht aus einem Korpus 11 an dem eine Tür 12 schwenkbar angelenkt ist und den Stauraum 13 verschließt.

Entsprechend wird in dem in Figur 8 gezeigten Ausführungsbeispiel ein gebräuchlicher Regalboden in einem Stauraum 24 eines Schrankmöbel 20 durch eine Trägerplatte 3 mit einem Lagerbereich 5 und einem auf dem Lagerbereich 5 der Trägerplatte 3 rotatorisch und translatorisch bewegbaren Gegenstand in Form einer Ablage 2 mit einem Lagerbereich 4 ersetzt. Das Schrankmöbel 20 besteht aus einem Korpus 21 an dem zwei Türen 22, 23 schwenkbar angelenkt sind und den Stauraum 14 verschließen.

Die rotatorisch und translatorisch gelagerte Ablage 2, hier als plattenförmige Ablage mit einem ebenen Lagerbereich ausgeführt, steht als Staufläche für das im Falle der Anwendung in einem Kühlschrank 1 zu lagernde Kühlgut zur Verfügung und hat die Form eines Kreises, bei dem zwei gegenüberliegende gleichgroße Kreissegmente entfernt sind. Dadurch entsteht eine optimale Staufläche für das Kühlgut. Weiterhin befindet sich an der Ablage 2 ein Griff- und Halteelement 200 für die Bedienung der Ablage 2 und zur Sicherung des gelagerten Kühlguts.

Die einander zugewandten Lagerflächen dieser Lagerbereiche 4, 5 weisen jeweils geschlossene, umlaufende Laufrillen 41, 51 auf, in denen Wälzkörper 6 geführt sind. Die Wälzkörper 6 sind dabei bevorzugt als Kugeln ausgebildet.

Die Laufrillen 41, 51 sind so geformt, dass bei Krafteinwirkung auf die Ablage 2 in einer in der Ebene des Lagerbereichs definierten Richtung A die Ablage 2 in einer zwangsgeführten, gleichzeitigen rotatorischen und translatorischen Bewegung von einer Grundposition über eine Zwischenposition, bei der die Ablage 2 relativ zur Trägerplatte 3 in einer ersten Drehrichtung R₁ gedreht und in einer vorbestimmten Richtung A verschoben ist.

In einer bevorzugten Zwischenposition ist die Ablage 2 um ca. 90° gegenüber der Grundposition verdreht, wobei die Verschiebung in der vorbestimmten Richtung ihr Maximum erreicht.

Die Ablage 2 kann zurück in die Grundposition bewegt werden, indem sie in der Drehrichtung R1 weitergedreht wird, hierbei wird die Ablage 2 relativ zur Trägerplatte 3 um insgesamt 180° verdreht und entgegen der vorbestimmten Richtung A wieder zurück in die Grundposition verschoben.

Alternativ kann die Ablage 2 zurück in die Grundposition bewegt werden, indem sie entgegengesetzt zur Drehrichtung R1 in der Drehrichtung R2 zurückgedreht wird.. Die Richtung A bezeichnet hier die Richtung aus dem Stauraum 13, 24 des Kühlschranks 1 bzw. des Schrankmöbels 20 heraus.

Wie in den Figuren 4 bis 6 gezeigt, sind in dem Lagerbereich 4 der Ablage 2 zwei geschlossene, umlaufende Laufrillen 44, 45 eingebracht. Im Lagerbereich 5 der Trägerplatte 3 ist genau eine geschlossene, umlaufende Laufrille 51 eingebracht.

Denkbar ist auch die umgekehrte Anordnung, bei der zwei Laufrillen im Lagerbereich 5 der Trägerplatte 3 und eine Laufrille im Lagerbereich 4 der Ablage 2 eingebracht sind.

Die drei Laufrillen 44, 45, 51 sind bevorzugt von gleicher Gestalt. Dabei ist, wie in den Figuren 4 und 5 gut erkennbar, eine der beiden Laufrillen 44 des Lagerbereichs 4 der Ablage zur Laufrille 51 gespiegelt. Die andere der beiden Laufrillen 45 ist um 180° gedreht zur Laufrille 44 und um das Maß der translatorischen Bewegung verschoben ausgebildet.

Die geschlossenen umlaufenden Laufrillen 44, 45, 51 in der Ablage 2 und der ortsfesten Trägerplatte 3 bewirken die Zwangsführung der Wälzkörper 3 beim Betätigen der Ablage 2, ein gleichzeitiges Drehen und Herausziehen der Ablage 2.

Wie in den Figuren 2, 3, 4 und 5 des Weiteren gezeigt ist, sind die hier als Kugeln ausgebildeten Wälzkörper 6 in einem Wälzkörperkäfig 7 gehalten. Die Wälzkörper 6 sind dabei bevorzugt verliergesichert in dem Wälzkörperkäfig 7 gehalten. Denkbar ist auch, die Wälzkörper lediglich in dazu vorgesehenen Öffnungen des Wälzkörperkäfigs 7 zu führen.

Zur axialen Fixierung der Trägerplatte 3 mit der Ablage 2 ist in dem Lagerbereich 5 der Trägerplatte 3 ein sich in der translatorischen Bewegungsrichtung A erstreckende Führung in Form eines Schlitzes 8 eingebracht. Im Lagerbereich 4 der Ablage 2 ist zentral eine Bohrung 46 eingebracht, so dass die Ablage 2 koaxial konzentrisch fixiert ist. Ein Führungs- und Halteelement in Form eines Stiftes 9 durchtritt dabei den Schlitz 8 und die Bohrung 46 und sorgt so für eine axiale Fixierung der Ablage 2 an der Trägerplatte 3. Ist die Trägerplatte 3 und die darauf aufliegende Ablage 2 horizontal montiert, kann die axiale Sicherung auch weggelassen werden. Es kann auch mehr als eine axiale Sicherung oder eine anders ausgeführte axiale Sicherung vorhanden sein.

Während bei der in Figur 4 gezeigten Ausführungsvariante die Lagerbereiche 4, 5 einstückig mit dem Ablage 2 bzw. der Trägerplatte 3 ausgebildet sind, bei dem die Laufrillen 44, 45, 51 direkt in die Unterseite de der Ablage 2 bzw. die Oberseite der Trägerplatte 3 eingebracht sind, sind die Lagerbereiche 4, 5 bei der in Figur 5 gezeigten Ausführungsvariante als separate Elemente in Form von Lagerplatten 42, 52 ausgebildet, die an der Unterseite der Ablage 2 bzw. an der Oberseite der Trägerplatte 3 befestigbar sind.

Dazu sind an Seitenrändern der Lagerplatte 42, 52 jeweilige Befestigungsaufnahmen 54, 47 angeformt, in die Schrauben einsetzbar sind, mit denen die Lagerplatten 42, 52 an der Ablage 2 bzw. der Trägerplatte 3 festlegbar sind.

Um die Last auf die Wälzkörper 6 möglichst gering zu halten und gleichzeitig eine einfach aufgebaute Laufrille zu ermöglichen, sind in der hier gezeigten Ausführungsvariante vier solcher als Kugeln ausgebildeten Wälzkörper 6 in den Laufrillen 444, 45, 51 geführt. Alternativ können auch zwei oder acht Wälzkörper vorhanden sein.

Wie in den Figuren 4, 5 und 6 gezeigt ist, sind die geschlossenen umlaufenden Laufrillen 44, 45, 51 über den Mittelpunkt des Lagerbereichs 4 der Ablage und des Lagerbereichs 5 der Trägerplatte 3 bis zum einem in Richtung A der Translationsbewegung der Ablage 2 vorderen Rand der Trägerplatte 3 eingebracht.

Um die Ablage 2 in der Grundposition, bei der die Ablage 2 nicht über einen vorderen Seitenrand der Trägerplatte 3 vorsteht, leicht einrasten zu lassen, weisen die geschlossenen umlaufenden Laufrillen 44, 45, 51 mehrere Rastpunkte 43, 53 für die Wälzkörper 6 in der Grundposition auf. Diese Grundposition wird dabei jeweils nach einer Drehung der Ablage 2 von 180° erreicht.

In einer weiteren Ausgestaltung können auch ausgewählte Zwischenpositionen Rastpunkte aufweisen, beispielsweise bei einer Verdrehung der Ablage 2 zur Trägerplatte 3 um 90°.

Die Rastpunkte 43, 53 zeichnen sich dadurch aus, dass für die Bewegung aus diesen Positionen heraus ein etwas erhöhter Kraftaufwand erforderlich ist. Dieser erhöhte Kraftaufwand kann beispielsweise durch eine entsprechende Formgestaltung der Laufrillen 44, 45, 51 mit Vertiefungen oder erhöhten Noppen oder ähnlichem erzielt werden. Auch andere Elemente zur Beeinflussung der Kraft wie z.B. Magnete sind denkbar.Bei der hier gezeigten Formgestalt der Laufrillen 44, 45, 51 ist es ermöglicht, dass die Ablage 2 relativ zur Trägerplatte 3 in einer Drehrichtung R₁ und auch in einer, entgegengesetzten Drehrichtung R₂ drehbar ist.

Darüber hinaus kann die Ablage2 bei dieser Formgestalt der Laufrillen 44, 45, 51 um beliebige Winkel gedreht werden. So ist es möglich, die Ablage 2 bei einer ersten Drehbewegung um 180° zur Trägerplatte 3 in der ersten Drehrichtung R₁ zu drehen und bei einer anschließenden Betätigung die Ablage 2 nochmals in die gleiche erste Drehrichtung R₁ zu drehen oder alternativ in der entgegengesetzten zweiten Drehrichtung R₂ zu drehen.

Bei der Benutzung wird durch Ziehen am Griff- und Halteelement 200, was das Einleiten einer Querkraft bewirkt, die Ablage 2 durch Herausbewegen der Wälzkörper 6 aus den Rastpunkten 43, 53 rechts- oder linksdrehend in Bewegung gesetzt. Dabei wird zwangsgesteuert gleichzeitig neben der Rotationsbewegung der Ablage 2 die Translationsbewegung nach vorn bis zu deren Endpunkt ausgeführt. Bei weiterer Drehung wird zwischen der 90°-Stellung und 180°-Stellung die Translation nach hinten hin wieder aufgenommen und nach einer 180°-Drehung eine Grundstellung in den Rastpunkten 43, 53 erreicht. Nach einer weiteren 180°-Drehung wird die Grundposition erreicht. Im gesamten Zyklus der rotatorischen und translatorischen Bewegung der Ablage 2 um 360° sind das Bestücken mit Kühlgut und der Zugriff auf das Kühlgut möglich.

Durch die geometrische Gestaltung der geschlossenen Laufrillen in der Unterseite der Ablage 2 und in der Oberseite der Trägerplatte 3 um den jeweiligen Mittelpunkt der Ablage 2 und der Trägerplatte 3 mit einem möglichst großen Abstand vom jeweiligen Mittelpunkt, möglichst bis zum vorderen Rand der Ablage 2 und der Trägerplatte 3, werden eine große Auflagefläche erzielt, die Stützkräfte gut aufgenommen und die Stabilität der gesamten Vorrichtung erhöht.

Durch die Zwangsführung wird die Gebrauchstauglichkeit erhöht, die Bauhöhe durch die kompakte Bauweise verringert und Fehlbedienungen verhindert. Der unbegrenzte Bewegungswinkel - rechts- und linksdrehend - ermöglicht einen beliebigen Ablauf ohne eine Vorzugsrichtung um 360°. Der einfache Aufbau reduziert die Herstellkosten und erhöht die Robustheit der Führungsvorrichtung.

In Fig. 7 und Fig. 8 ist ersichtlich, dass die Ablage 2 in der Zwischenposition von ungefähr 90° nicht in Richtung A über den hinteren Rand der Trägerplatte 3 übersteht.

Neben dem in Figur 8 gezeigte Ausführungsbeispiel des Schrankmöbels 20 ist es auch denkbar, eine solche rotatorisch und translatorisch bewegbare Ablage 2 in einer Kommode oder Lowboard zu montieren.

Es ist auch denkbar, dass in einem als Kleiderschrank oder Garderobe ausgebildeten Möbel die hängenden Textilien frontparallel abgehangen werden. Die Vorrichtung ermöglicht dann einen einfachen Zugriff auf die hinten hängenden.

Auch ein Einsatz im medizinischen Bereich oder im Verkaufsbereich (Kühl- und Frosteinrichtungen) in Kaufhallen ist denkbar. Dort müssen viele kleine Verpackungseinheiten organisiert werden. Durch die Zugriffsmöglichkeit auf einen vorderen und einen hinteren Bereich der rotatorisch und translatorisch bewegbaren Ablage 2 wird die Übersichtlichkeit erhöht. Darüber hinaus erleichtert es den Zugriff, wenn von vorne und von hinten ein Zugriff möglich ist.

Denkbar ist auch der Einsatz einer rotatorisch und translatorisch bewegbaren Ablage 2 einer Arbeitsplatte. Die Ablage 2 ermöglicht hier, dass in Nischen (zum Beispiel Dachschräge) Haushaltsgeräte wie Kaffeemaschine, Toaster oder ähnliches nur bei Bedarf nach vorne verfahren werden können.

Generell sind Ausführungen als Tablar sowie als Kasten denkbar. Auch ist ein Tablar mit Organisationselementen für die horizontale und/oder vertikale Organisation vorstellbar.

Die Führung kann stehend, hängend oder stehend und hängend erfolgen.

### Bezugszeichenliste

- 1: Kühl- oder Gefrierschrank
- 11: Korpus
- 12: Tür
- 13: Stauraum

- 2: Ablage
- 200: Griff- und Halteelement
- 3: Trägerplatte

- 4: Lagerbereich
- 42: Lagerplatte
- 43: Rastpunkt
- 44: Laufrille
- 45: Laufrille
- 46: Bohrung
- 47: Befestigungsaufnahme

- 5: Lagerbereich
- 51: Laufrille
- 52: Lagerplatte
- 53: Rastpunkt
- 54: Befestigungsaufnahme

- 6: Wälzkörper
- 7: Wälzkörperkäfig
- 8: Schlitz
- 9: Führungs- und Haltestift

- 20: Schrankmöbel
- 21: Korpus
- 22: Tür
- 23: Tür
- 24: Stauraum

- A: Richtung
- R₁: Drehrichtung
- R₂: Drehrichtung

## Patentansprüche

1. Haushaltsgerät, insbesondere Kühl- oder Gefrierschrank oder Möbel, mit wenigstens einem Stauraum (13, 24), in dem wenigstens eine Trägerplatte (3) mit einem Lagerbereich (5) und einer auf dem Lagerbereich (5) der Trägerplatte (3) rotatorisch und translatorisch bewegbare Ablage (2) angeordnet ist, wobei die Ablage (2) einen ebenen Lagerbereich (4) aufweist, der planparallel zu dem Lagerbereich (5) des Trägerelements (3) ausgerichtet ist, wobei die Ablage (2) relativ zur Trägerplatte (3) in einer ersten Drehrichtung (R₁) drehbar und in einer vorbestimmten Richtung (A) verschiebbar ist, **dadurch gekennzeichnet, dass** einander zugewandte Lagerflächen der Lagerbereiche (4, 5) jeweilige geschlossene, umlaufende Laufrillen (44, 45, 51) aufweisen, in denen Wälzkörper (6) geführt sind, wobei die Laufrillen (44, 45, 51) derart geformt sind, dass bei Krafteinwirkung auf die Ablage (2) in einer in der Ebene des Lagerbereichs definierten Richtung (A) die Ablage (2) in einer zumindest teilweise zwangsgeführten, gleichzeitigen rotatorischen und translatorischen Bewegung von einer Grundposition in eine Zwischenposition bewegbar ist, bei der die Ablage (2) relativ zur Trägerplatte (3) in einer von zwei möglichen entgegengesetzten Drehrichtungen (R₁, R₂) gedreht und in einer vorbestimmten Richtung (A) verschoben ist, wobei die Ablage (2) relativ zur Trägerplatte (3) nach der Bewegung in die Zwischenposition weiter in der einen von zwei möglichen entgegengesetzten Drehrichtungen (R₁, R₂) verdrehbar und entgegen der vorbestimmten Richtung (A) verschiebbar ist und bei einer Verdrehung um 180° wieder die Grundposition einnimmt.

2. Haushaltsgerät oder Möbel nach Anspruch 1, **dadurch gekennzeichnet, dass** in dem einen der Lagerbereiche (4) zwei geschlossene, umlaufende Laufrillen (44, 45) eingebracht sind und in dem anderen der Lagerbereiche (5) genau eine geschlossene, umlaufende Laufrille (51) eingebracht ist.

3. Haushaltsgerät oder Möbel nach einem der vorstehenden Ansprüche, **dadurch gekennzeichnet, das** die Wälzkörper (6) als Kugeln ausgebildet sind.

4. Haushaltsgerät oder Möbel nach einem der vorstehenden Ansprüche, **dadurch gekennzeichnet, das** vier voneinander beabstandet positionierte Wälzkörper (6) in den Laufrillen (44, 45, 51) geführt sind.

5. Haushaltsgerät oder Möbel nach einem der vorstehenden Ansprüche, **dadurch gekennzeichnet, das** die Wälzkörper (6) in einem Wälzkörperkäfig (7) gehalten sind, bevorzugt verliergesichert.

6. Haushaltsgerät oder Möbel nach einem der vorstehenden Ansprüche, **dadurch gekennzeichnet, das** die Lagerbereiche (4, 5) einstückig mit der Trägerplatte (3) bzw. der Ablage (2) ausgebildet sind.

7. Haushaltsgerät oder Möbel nach einem der vorstehenden Ansprüche 1 bis 6, **dadurch gekennzeichnet, das** zumindest einer der Lagerbereiche (4, 5) als separates Element ausgebildet ist, das in eine entsprechend geformte Aufnahme in der Trägerplatte (3) bzw. der Ablage (2) einsetzbar ist oder durch Verbindungsmittel an die Trägerplatte (3) bzw. die Ablage (2) ansetzbar ist.

8. Haushaltsgerät oder Möbel nach einem der vorstehenden Ansprüche 1 bis 6, **dadurch gekennzeichnet, das** in dem einen der Lagerbereiche (4, 5) eine Führung (8) und in oder an dem anderen Lagerbereich (4, 5) ein Führungs- und Halteelement (9) angeordnet ist.

9. Haushaltsgerät oder Möbel nach einem der vorstehenden Ansprüche, **dadurch gekennzeichnet, das** die geschlossenen umlaufenden Laufrillen (44, 45, 51) jeweils um den Mittelpunkt des Lagerbereichs (4) der Ablage (2) und des Lagerbereichs (5) der Trägerplatte (3) bis zum einem in Richtung (A) der Translationsbewegung der Ablage (2) vorderen Rand der Trägerplatte (3) eingebracht sind.

10. Haushaltsgerät oder Möbel nach einem der vorstehenden Ansprüche, **dadurch gekennzeichnet, das** die geschlossenen umlaufenden Laufrillen (41, 51) mehrere Rastpunkte (43, 53) für die Wälzkörper (6) in der Grundposition aufweisen, die jeweils nach einer Drehung der drehbar gelagerten Ablage (2) von 180° erreicht wird.

11. Haushaltsgerät oder Möbel nach einem der vorstehenden Ansprüche, **dadurch gekennzeichnet, dass** die Ablage (2) während der gesamten Bewegung nicht einen entgegen der Richtung (A) der Translationsbewegung des Gegenstandes (2) hinteren Rand der Trägerplatte (3) überragt.

12. Haushaltsgerät oder Möbel nach einem der vorstehenden Ansprüche, **dadurch gekennzeichnet, dass** die Trägerplatte (3) in dem Stauraum liegend oder hängend oder senkrecht stehend montierbar ist.

13. Haushaltsgerät oder Möbel nach einem der vorstehenden Ansprüche, **dadurch gekennzeichnet, dass** die Trägerplatte (3) in dem Stauraum oder an einer Staufläche festgelegt ist.

14. Haushaltsgerät oder Möbel nach einem der vorstehenden Ansprüche, **dadurch gekennzeichnet, dass** die Ablage (2) mehr als einen Lagerbereich, vorzugsweise zwei Lagerbereiche, aufweist und mit mehr als einer Trägerplatte (3) zusammenwirkt.

## Claims

1. A household appliance, in particular a refrigerator or freezer, or a furniture item, having at least one storage space (13, 24), in which at least one carrier plate (3) having a bearing region (5) and a shelf (2) rotationally and translationally movable on the bearing region (5) of the carrier plate (3) are arranged, wherein the shelf (2) has a planar bearing region (4), which is aligned plane-parallel to the bearing region (5) of the carrier element (3), wherein the shelf (2) is rotatable in relation to the carrier plate (3) in a first rotational direction (R1) and is displaceable in a predetermined direction (A), **characterized in that** bearing surfaces of the bearing regions (4, 5) facing toward one another each comprise closed, peripheral running grooves (44, 45, 51), in which roller bodies (6) are guided, wherein the running grooves (44, 45, 51) are formed in such a way that if a force acts on the shelf (2) in a direction (A) defined in the plane of the bearing region (5), the shelf (2) is movable in an at least partially positively-guided, simultaneously rotational and translational movement from a base position into an intermediate position, during which the shelf (2) is rotated in relation to the bearing plate (3) in one of two possible opposing rotational directions (R₁, R₂) and is displaced in a predetermined direction (A), wherein the shelf (2), after the movement into the intermediate position, is pivotable in relation to the carrier plate (3) further in the one of two possible opposing rotational directions (R₁, R₂) and is displaceable opposite to the predetermined direction (A) and occupies the base position again upon a pivot by 180°.

2. The household appliance or furniture item according to Claim 1, **characterized in that** two closed, peripheral running grooves (44, 45) are introduced into one of the bearing regions (4) and precisely one closed, peripheral running groove (51) is introduced into the other of the bearing regions (5).

3. The household appliance or furniture item according to any one of the preceding claims, **characterized in that** the roller bodies (6) are formed as balls.

4. The household appliance or furniture item according to any one of the preceding claims, **characterized in that** four roller bodies (6) positioned spaced apart from one another are guided in the running grooves (44, 45, 51).

5. The household appliance or furniture item according to any one of the preceding claims, **characterized in that** the roller bodies (6) are held in a roller body cage (7), preferably captively.

6. The household appliance or furniture item according to any one of the preceding claims, **characterized in that** the bearing regions (4, 5) are formed in one piece with the carrier plate (3) or the shelf (2), respectively.

7. The household appliance or furniture item according to any one of preceding Claims 1 to 6, **characterized in that** at least one of the bearing regions (4, 5) is formed as a separate element, which is insertable into a correspondingly shaped receptacle in the carrier plate (3) or the shelf (2) or is attachable by connecting means to the carrier plate (3) or the shelf (2), respectively.

8. The household appliance or furniture item according to any one of preceding Claims 1 to 6, **characterized in that** a guide (8) is arranged in one of the bearing regions (4, 5) and a guiding and holding element (9) is arranged in or on the other bearing region (4, 5).

9. The household appliance or furniture item according to any one of the preceding claims, **characterized in that** the closed peripheral running grooves (44, 45, 51) are each introduced around the center point of the bearing region (4) of the shelf (2) and the bearing region (5) of the carrier plate (3) up to a front edge of the carrier plate (3) in the direction (A) of the translational movement of the shelf (2).

10. The household appliance or furniture item according to any one of the preceding claims, **characterized in that** the closed peripheral running grooves (41, 51) have multiple catch points (43, 53) for the roller bodies (6) in the base position, which are reached after each rotation of the shelf (2) by 180°.

11. The household appliance or furniture item according to any one of the preceding claims, **characterized in that** the shelf (2) does not protrude over a rear edge of the carrier plate (3) opposite to the direction (A) of the translational movement of the shelf (2) during the entire movement.

12. The household appliance or furniture item according to any one of the preceding claims, **characterized in that** the carrier plate (3) is installable recumbent or hanging or standing vertically in the storage space.

13. The household appliance or furniture item according to any one of the preceding claims, **characterized in that** the carrier plate (3) is secured in the storage space or on a storage surface.

14. The household appliance or furniture item according to any one of the preceding claims, **characterized in that** the shelf (2) has more than one bearing region, preferably two bearing regions, and interacts with more than one carrier plate (3).

## Revendications

1. Appareil ménager, en particulier réfrigérateur ou congélateur, ou meuble comportant au moins un casier (13, 24), dans lequel sont disposés au moins un plateau portant (3) avec une zone d'appui (5) et un rayon (2) mobile en rotation et en translation sur la zone d'appui (5) du plateau portant (3), le rayon (2) présentant une zone d'appui (4) plane qui est orientée parallèlement à la zone d'appui (5) de l'élément portant (3), le rayon (2) étant capable de rotation par rapport au plateau portant (3) dans un premier sens de rotation (R₁) et capable de translation dans un sens prédéterminé (A), **caractérisé en ce que** des surfaces d'appui tournées l'une vers l'autre des zones d'appui (4, 5) présentent des rainures de roulement (44, 45, 51) fermées circonférentielles dans lesquelles sont guidés des éléments de roulement (6), les rainures de roulement (44, 45, 51) étant conformées de telle façon que lorsqu'une force agit sur le rayon (2) dans un sens (A) défini dans le plan de la zone d'appui, le rayon (2) peut se déplacer dans un mouvement de rotation et de translation au moins en partie contraint et simultané vers une position intermédiaire dans laquelle le rayon (2) est tourné par rapport au plateau portant (3) dans un de deux sens de rotation opposés possibles (R₁, R₂) et déplacé en translation dans un sens prédéterminé (A), le rayon (2) pouvant en outre, après le déplacement dans la position intermédiaire, tourner encore par rapport au plateau portant (3) dans un de deux sens de rotation opposés possibles (R₁, R₂) et se déplacer en translation en sens inverse du sens prédéterminé (A) et reprenant la position de base en tournant à 180°.

2. Appareil ménager ou meuble selon la revendication 1, **caractérisé en ce que** deux rainures de roulement (44, 45) fermées circonférentielles sont formées dans une des zones d'appui (4) et exactement une rainure de roulement (51) fermée circonférentielle dans l'autre zone d'appui (5).

3. Appareil ménager ou meuble selon l'une des revendications précédentes, **caractérisé en ce que** les éléments de roulement (6) sont conformés comme des billes.

4. Appareil ménager ou meuble selon l'une des revendications précédentes, **caractérisé en ce que** quatre éléments de roulement (6) positionnés à distance les uns des autres sont guidés dans les rainures de roulement (44, 45, 51).

5. Appareil ménager ou meuble selon l'une des revendications précédentes, **caractérisé en ce que** les éléments de roulement (6) sont retenus dans une cage de roulement (7), de préférence de façon imperdable.

6. Appareil ménager ou meuble selon l'une des revendications précédentes, **caractérisé en ce que** les zones d'appui (4, 5) sont formées d'un seul tenant avec le plateau portant (3) et le rayon (2), respectivement.

7. Appareil ménager ou meuble selon l'une des revendications 1 à 6, **caractérisé en ce qu'**au moins une des zones d'appui (4, 5) est conformée comme un élément séparé qui peut être inséré dans un réceptacle de forme correspondante dans le plateau portant (3) ou le rayon (2) ou fixée par des moyens d'assemblage sur le plateau portant (3) ou le rayon (2).

8. Appareil ménager ou meuble selon l'une des revendications 1 à 6, **caractérisé en ce qu'**un guide (8) est disposé dans une des zones d'appui (4, 5) et un élément de guidage et de rétention (9) dans l'autre zone d'appui (4, 5).

9. Appareil ménager ou meuble selon l'une des revendications précédentes, **caractérisé en ce que** les rainures de roulement (44, 45, 51) fermées circonférentielles sont formées chacune autour du centre de la zone d'appui (4) du rayon (2) et de la zone d'appui (5) du plateau portant (3) jusqu'à un bord du plateau portant (3) antérieur dans le sens (A) du mouvement de translation du rayon (2).

10. Appareil ménager ou meuble selon l'une des revendications précédentes, **caractérisé en ce que** les rainures de roulement (41, 51) fermées circonférentielles présentent plusieurs points d'enclenchement (43, 53) pour les éléments de roulement (6) dans la position de base, qui sont atteints chacun après une rotation de 180° du rayon (2) supporté avec possibilité de rotation.

11. Appareil ménager ou meuble selon l'une des revendications précédentes, **caractérisé en ce que**, pendant tout le mouvement, le rayon (2) ne dépasse pas un bord du plateau portant (3) postérieur en sens inverse du sens (A) du mouvement de translation de l'objet (2).

12. Appareil ménager ou meuble selon l'une des revendications précédentes, **caractérisé en ce que** le plateau portant (3) peut être monté dans le casier à l'horizontale ou suspendu ou à la verticale.

13. Appareil ménager ou meuble selon l'une des revendications précédentes, **caractérisé en ce que** le plateau portant (3) est fixé dans le casier ou sur une surface du casier.

14. Appareil ménager ou meuble selon l'une des revendications précédentes, **caractérisé en ce que** le rayon (2) présente plus d'une zone d'appui, de préférence deux zones d'appui, et coopère avec plus d'un plateau portant (3).
